# FASCICULE DE BREVET EUROPEEN

(11) **EP 3 478 907 B1**
(45) Date de publication et mention de la délivrance du brevet: **29.04.2020**
(21) Numéro de dépôt: 17745409.7
(22) Date de dépôt: 30.06.2017
(51) Int. Cl.: E04H 4/00, E04B 2/86

(54) **PANNEAU MODULAIRE POUR PAROIS DE BASSIN ET BASSIN CORRESPONDANT**
MODULARES PANEEL FÜR BECKENWÄNDE UND ENTSPRECHENDES BECKEN
MODULAR PANEL FOR POOL WALLS AND CORRESPONDING POOL

(30) Priorité: 01.07.2016 FR 1656311
(43) Date de publication de la demande: 08.05.2019
(73) Titulaire: Piscines Desjoyaux SA, 42480 La Fouillouse (FR)
(72) Inventeur: DESJOYAUX, Jean-Louis, 42600 Chalain le Comtal (FR); TRIPIER, Jacky, 42680 Saint Marcellin En Forez (FR)
(74) Mandataire: IP Trust
(86) Numéro de dépôt international: PCT/FR2017/051768
(87) Numéro de publication internationale: WO 2018/002552

(56) Documents cités:
- EP-A1- 0 382 649
- FR-A1- 2 765 909
- FR-A1- 2 829 788

## Description

### DOMAINE DE L'INVENTION

La présente invention se rattache au domaine des éléments de construction pour bassin et piscine. Elle concerne en particulier des panneaux modulaires destinés à former les parois verticales d'un bassin.

### ARRIERE PLAN TECHNOLOGIQUE DE L'INVENTION

Il est connu de réaliser des parois de bassins au moyen de panneaux modulaires identiques assemblés les uns aux autres.

Les documents EP0382649 et FR2765909 décrivent des panneaux modulaires en matière plastique, de forme générale rectangulaire, dont la largeur (de l'ordre de quelques dizaines de cm) est réduite par rapport à la hauteur (de l'ordre de 120cm). Les panneaux comprennent un corps principal présentant une face intérieure constituant la paroi intérieure du bassin et une face extérieure munie d'un élément de renforcement vertical et creux, adapté pour recevoir du béton et pour former une colonne verticale de maintien de la structure (également appelée cheminée).

Le corps principal de chaque panneau modulaire est conçu à partir de moules d'injection plastique présentant une face plane dans le sens de la largeur et de la longueur pour former la face intérieure du corps principal ; celle-ci est attendue plane après assemblage et banchage, pour assurer une bonne planéité de l'ensemble de la paroi intérieure du bassin.

Il a cependant été constaté que les faces intérieures des parois de bassin fabriquées avec des panneaux modulaires de l'état de l'art, en plastique, assemblés et banchés, présentaient des défauts de planéité. Une mauvaise planéité se traduit notamment par un effet d'ondulation de la paroi intérieure du bassin, effet visuel non qualitatif pour l'utilisateur final.

### OBJET DE L'INVENTION

Un objet de l'invention est de proposer un panneau modulaire en matière plastique permettant d'obtenir une bonne planéité des parois intérieures du bassin.

### BREVE DESCRIPTION DE L'INVENTION

L'invention concerne un panneau modulaire en matière plastique pour réaliser des parois de bassin, comprenant :
- un corps principal de forme générale rectangulaire dont une première face est destinée à être orientée vers l'intérieur du bassin, les longueurs du corps principal définissant un plan de référence ;
- un corps complémentaire apte à se fixer sur une deuxième face du corps principal et définissant une colonne creuse destinée à recevoir du béton ;

Le panneau est remarquable en ce que la première face présente une courbure transversale convexe sur la largeur du corps principal dans un moule d'injection plastique, l'amplitude maximale de la courbure transversale par rapport au plan de référence étant choisie pour compenser tout ou partie de déformations, intervenant entre la sortie du moule et la prise du béton, dans les directions transversales et longitudinales.

Le panneau modulaire selon l'invention permet l'obtention de parois intérieures de bassin présentant une bonne planéité du fait de la courbure transversale convexe initiale du corps principal du panneau, dont une première face formera une face intérieure des parois du bassin. En effet, la courbure transversale convexe initiale permet de compenser au moins en partie, les déformations intervenant entre la sortie du moule et la prise du béton, au niveau de la première face du corps principal, dans les directions tant transversales que longitudinales.

Selon des caractéristiques avantageuses de l'invention, prises seules ou en combinaison :
- l'amplitude maximale de la courbure convexe est comprise entre 0,2% et 0,7% de la largeur du corps principal ;
- la première face présente une courbure longitudinale nulle sur la longueur du corps principal dans le moule d'injection plastique ou immédiatement après son extraction du moule d'injection ;
- le corps principal comporte des ailes périphériques longitudinales munies d'organes de fixation pour l'assemblage du panneau modulaire avec d'autres panneaux identiques ;
- le corps principal comporte des moyens de verrouillage coopérant avec des moyens complémentaires inclus sur le corps complémentaire.

L'invention concerne également un bassin de piscine comprenant des parois formées d'une pluralité de panneaux modulaires tels que ci-dessus, les faces intérieures des parois présentant une déviation, par rapport à leurs plans moyens, inférieure à 1mm.

### BREVE DESCRIPTION DES DESSINS

D'autres caractéristiques et avantages de l'invention ressortiront de la description détaillée de l'invention qui va suivre en référence aux figures annexées sur lesquelles :
- les figures 1a et 1b présentent respectivement une coupe transversale et une coupe longitudinale d'un panneau modulaire après banchage selon l'état de l'art ;
- la figure 2 présente un corps principal de panneau modulaire conforme à l'invention ;
- la figure 3 présente une vue en coupe transversale d'un corps principal de panneau modulaire conforme à l'invention ;
- la figure 4 présente un corps principal et un corps complémentaire de panneau modulaire conforme à l'invention.

### DESCRIPTION DETAILLEE DE L'INVENTION

Dans la partie descriptive, les mêmes références sur les figures pourront être utilisées pour des éléments de même nature.

Nous considérons ici des panneaux modulaires en matière plastique injectée, de forme sensiblement rectangulaire, présentant une longueur (selon l'axe z sur les figures) et une largeur (selon l'axe x sur les figures). La longueur du panneau définit la hauteur de la paroi de bassin issue de l'assemblage d'une pluralité de panneaux modulaires. La direction longitudinale est celle s'étendant le long de la longueur du panneau et la direction transversale est celle s'étendant le long de la largeur du panneau.

Les panneaux modulaires considérés sont des panneaux à bancher, c'est-à-dire comprenant un compartiment longitudinal pour couler du béton. Ils comportent en outre une première face la correspondant à la face intérieure de la paroi du bassin.

Le déposant a constaté que les faces intérieures des parois de bassin fabriquées avec des panneaux modulaires 10 de l'état de l'art, en plastique, assemblés et banchés, présentaient des ondulations. Ces déformations se traduisent par une courbure concave, c'est-à-dire formant un creux, au niveau de la première face la du panneau 10 correspondant à la face intérieure de la paroi. Les figures 1a et 1b illustrent par des vues respectivement en coupe transversale et en coupe longitudinale, le type de courbure observée. La première face 11 du panneau modulaire 10 de l'état de l'art est déformée selon une courbure concave (selon l'axe y sur les figures), tant dans la direction transversale (figure la) que dans la direction longitudinale (figure 1b).

A titre d'exemple, partant d'une première face la plane, dans le moule d'injection plastique, d'un panneau modulaire 10 de longueur 1,2m et de largeur 0,25m, la courbure concave transversale de la première face la après banchage peut être de l'ordre de 1,5mm à 2mm et la courbure concave longitudinale peut être de l'ordre de 2mm à 5mm.

Le déposant a également constaté que l'ajout de nervures de renfort à l'arrière de la première face la, logique contre-mesure pour rigidifier la structure, n'était pas efficace pour éviter ces déformations.

Après de multiples essais, le déposant a déterminé que le la première face la du panneau modulaire 10 était soumise à plusieurs sollicitations mécaniques induisant des déformations concaves et convexes successives, de diverses amplitudes, dans les directions transversale et longitudinale : une première déformation induisant une courbure concave s'opère après séchage du panneau en plastique injecté, typiquement 24h après la sortie de celui-ci du moule d'injection ; une deuxième déformation induisant une courbure convexe s'opère lors de l'introduction du béton dans le compartiment à bancher du panneau ; enfin, une troisième déformation, induisant une courbure concave s'opère au cours du séchage du béton du fait de la rétractation du béton qui chauffe sensiblement, rendant plus déformable la matière plastique du panneau 10.

A partir de ces observations, le déposant a pu concevoir un panneau modulaire 100 en matière plastique permettant d'éliminer tout ou partie des ondulations observées sur les parois assemblées intérieures d'un bassin.

Le panneau modulaire 100 selon l'invention comprend un corps principal 1 de forme générale rectangulaire dont une première face la est destinée à être orientée vers l'intérieur du bassin (figure 2). Les longueurs L du corps principal 1 définissent la hauteur des parois du bassin. Dans la suite de la description, la direction longitudinale est celle s'étendant le long de la longueur L du corps principal 1 et la direction transversale est celle s'étendant le long de la largeur A du corps principal 1. A titre d'exemple, la longueur L pourra être comprise entre 1m et 1,5m ; la largeur A pourra être comprise entre 0,2 et 0,5m.

Selon l'invention, la première face la du corps principal 1 présente une courbure transversale convexe sur l'ensemble de la largeur A du corps principal 1, dans le moule d'injection plastique ou immédiatement après son extraction du moule d'injection. Par convention, nous qualifierons d'« initiale » la courbure transversale convexe du corps principal 1 dans le moule d'injection ou immédiatement après son extraction du moule d'injection.

En considérant un plan de référence P défini par les longueurs du corps principal 1, une forme convexe correspond à une courbure en dôme (par opposition à une courbure en creux) de la première face la, comme illustré sur la figure 3. L'amplitude maximale, notée Cᵢ, de la courbure transversale convexe initiale du corps principal 1 correspond à la déviation entre le plan de référence P et un point central de la largeur A du corps principal 1. Cette amplitude maximale est choisie pour compenser tout ou partie d'une déformation engendrée lors la prise du béton. Avantageusement, l'amplitude maximale de la courbure convexe transversale initiale du corps principal 1 est comprise entre 0,2% et 0,7% de la largeur du corps principal 1. A titre d'exemple, pour un panneau modulaire 100 de longueur 1,2m et de largeur 0,25m, la courbure convexe transversale initiale du corps principal 1 est avantageusement de l'ordre de 1,2mm.

Avantageusement, la première face la du corps principal 1 présente une courbure longitudinale nulle ou très faible (typiquement inférieure à 0,4mm) sur l'ensemble de la longueur L du corps principal 1, dans le moule d'injection plastique.

Le corps principal 1 comporte avantageusement des ailes périphériques longitudinales 1c, c'est-à-dire s'étendant le long de ses longueurs L. Les ailes longitudinales 1c sont munies d'organes de fixation 1d qui permettront l'assemblage des panneaux modulaires 100 deux-à-deux (figure 3). Les organes de fixation 1d pourront par exemple être de type encliquetable ou compatible avec un système vis/écrou.

Avantageusement, les ailes périphériques longitudinales 1c sont également munies de moyens de centrage et d'étanchéité. Ils sont formés le long des deux ailes longitudinales 1c, par un profilé male le de section sensiblement triangulaire, et par un profilé femelle 1e' de section sensiblement triangulaire, complémentaire du profilé male le. De manière préférée, les profilés male le et femelle 1e' s'étendent sur toute la longueur (hauteur) des ailes périphériques longitudinales 1c.

Le corps principal 1 comporte préférentiellement des nervures de renfort 1f sur une deuxième face 1b (figure 4). Elles pourront s'étendre sur toute sa longueur L. Elles pourront également former un maillage en s'étendant également sur tout ou partie de sa largeur A.

Le panneau modulaire 100 comprend également un corps complémentaire 2 apte à se fixer sur la deuxième face 1b du corps principal 1 et définissant une colonne creuse 2a destinée à recevoir du béton (figure 4). Le corps principal 1 comporte ainsi avantageusement des moyens de verrouillage 1g coopérant avec des moyens complémentaires 2b inclus sur le corps complémentaire 2. A titre d'exemple, les moyens de verrouillage 1g peuvent consister en des ergots comprenant un épaulement en leurs extrémités libres. Les moyens complémentaires 2b consistent en des lumières étranglées. Les épaulements des ergots sont insérés en premier lieu dans la partie la plus large des lumières ; le corps complémentaire 2 est ensuite plaqué contre la deuxième face 1b du corps principal 1. Enfin, un mouvement longitudinal vers le bas du corps complémentaire 2 permet de caler les ergots dans les parties étranglées des lumières ; les épaulements des ergots, plus larges que les parties étranglées, permettent le verrouillage du corps complémentaire 2 sur le corps principal 1.

Le corps principal 1 et le corps complémentaire 2 sont en matière plastique et sont formés par injection et moulage d'une matière plastique thermodurcissable comme précédemment évoqué. A titre d'exemple, l'épaisseur du corps principal 1 dans la partie constituant ses première la et deuxième 1b faces est de l'ordre de 2 à 3 mm.

Pour fabriquer les parois d'un bassin, une pluralité de panneaux modulaires 100 peuvent être assemblés selon un contour fermé. L'ensemble des premières faces la des corps principaux 1 de la pluralité de panneaux 100 constitue la face intérieure des parois du bassin. Après cet assemblage, une matière de type béton est coulée dans la colonne creuse 2a de chaque panneau modulaire 100.

La courbure transversale convexe initiale de la première face la du corps principal 1 du panneau 100 permet de compenser au moins une partie des déformations intervenant entre la sortie du moule et la prise du béton, non seulement dans la direction transversale mais également, de façon surprenante, dans la direction longitudinale. L'amplitude de la courbure transversale convexe initiale est dépendante, entre autres, des dimensions du panneau mais peut être déterminée avec facilité en réalisant un nombre réduit de prototype.

A titre d'exemple, partant d'une première face la de courbure transversale convexe initiale (dans le moule d'injection plastique) de 1,2mm et de courbure longitudinale initiale nulle, d'un panneau modulaire 100 de longueur 1,2m et de largeur 0,25m, la première face la après séchage du béton est plane ou sensiblement plane dans les directions transversale et longitudinale. Par sensiblement plane, on entend une courbure transversale et longitudinale inférieure à 1mm, avantageusement inférieure à 0,5mm.

Le bassin de piscine selon l'invention comprend des parois formées d'une pluralité de panneaux modulaires 100 : les faces intérieures des parois présentent ainsi une déviation, par rapport à leurs plans moyens, inférieure à 1mm. Le plan moyen d'une face intérieure de paroi peut être défini par le plan passant pas les 4 coins de la forme sensiblement rectangulaire de la face intérieure. La déviation selon la direction transversale ainsi que la déviation selon la direction longitudinale de la face intérieure (correspondant à chaque première face la d'un corps principal 1 des panneaux modulaires 100 assemblés) sont inférieures à 1mm. Avantageusement, les déviations sont inférieures à 0,5mm.

Bien entendu, l'invention n'est pas limitée aux modes de réalisation décrits et on peut y apporter des variantes de réalisation sans sortir du cadre de l'invention tel que défini par les revendications.

## Revendications

1. Panneau modulaire (100) en matière plastique pour réaliser des parois de bassin, comprenant :
• un corps principal (1) de forme générale rectangulaire dont une première face (1a) est destinée à être orientée vers l'intérieur du bassin, les longueurs du corps principal (1) définissant un plan de référence (P) ;
• un corps complémentaire (2) apte à se fixer sur une deuxième face (1b) du corps principal (1) et définissant une colonne creuse (2a) destinée à recevoir du béton ;
le panneau (100) étant **caractérisé en ce que** la première face (1a) présente une courbure transversale convexe initiale sur la largeur du corps principal (1) dans un moule d'injection plastique, l'amplitude maximale de la courbure transversale par rapport au plan de référence (P) étant choisie pour compenser tout ou partie de déformations, intervenant entre la sortie du moule et la prise du béton, dans les directions transversales et longitudinales.

2. Panneau modulaire (100) selon la revendication précédente, dans lequel l'amplitude maximale de la courbure transversale convexe initiale est comprise entre 0,2% et 0,7% de la largeur du corps principal (1).

3. Panneau modulaire (100) selon l'une des revendications précédentes, dans lequel la première face (1a) présente une courbure longitudinale initiale nulle sur la longueur du corps principal (1), dans le moule d'injection plastique ou immédiatement après son extraction du moule d'injection.

4. Panneau modulaire (100) selon l'une des revendications précédentes, dans lequel le corps principal (1) comporte des ailes périphériques longitudinales (1c) munies d'organes de fixation (1d) pour l'assemblage du panneau modulaire (100) avec d'autres panneaux identiques.

5. Panneau modulaire (100) selon l'une des revendications précédentes, dans lequel le corps principal (1) comporte des moyens de verrouillage (1g) coopérant avec des moyens complémentaires (2b) inclus sur le corps complémentaire (2).

6. Bassin de piscine comprenant des parois formées d'une pluralité de panneaux modulaires (100) selon l'une des revendications précédentes, les faces intérieures des parois présentant une déviation, par rapport à leurs plans moyens, inférieure à 1mm.

## Patentansprüche

1. Modulare Kunststoffplatte (100) zur Herstellung von Beckenwänden, die folgendes umfasst:
• einen Hauptkörper (1) mit generell rechteckiger Form, dessen erste Fläche (1a) zum Inneren des Beckens hin ausgerichtet wird, wobei die Längen des Hauptkörpers (1) eine Bezugsebene (P) abgrenzen;
• einen Zusatzkörper (2), der an einer zweiten Fläche (lb) des Hauptkörpers (1) befestigt werden kann und eine hohle Säule (2a) abgrenzt, die zur Aufnahme von Beton bestimmt ist;
wobei die Platte (100) **dadurch gekennzeichnet ist, dass** die erste Fläche (la) eine beginnende konvexe Querkrümmung über die Breite des Hauptkörpers (1) in einer Kunststoff-Spritzgussform aufweist, wobei die maximale Amplitude der Querkrümmung relativ zur Bezugsebene (P) so gewählt ist, dass zwischen dem Austritt aus der Form und dem Abbinden des Betons in Quer- und Längsrichtung auftretende Verformungen ganz oder teilweise ausgeglichen werden.

2. Modulare Platte (100) nach dem vorhergehenden Anspruch, bei der die maximale Amplitude der beginnenden konvexen Querkrümmung 0,2% bis 0,7% der Breite des Hauptkörpers (1) beträgt.

3. Modulare Platte (100) nach einem der vorhergehenden Ansprüche, deren erste Fläche (la) eine beginnende Längskrümmung von Null entlang der Länge des Hauptkörpers (1) in der Kunststoff-Spritzgussform oder unmittelbar hinter ihrer Entnahme aus der Spritzgussform aufweist.

4. Modulare Platte (100) nach einem der vorhergehenden Ansprüche, deren Hauptkörper (1) längliche Umfangsflansche (le) umfasst, die mit Befestigungselementen (ld) für den Zusammenbau der modularen Platte (100) mit anderen identischen Platten versehen sind.

5. Modulare Platte (100) nach einem der vorhergehenden Ansprüche, deren Hauptkörper (1) Verriegelungsmittel (lg) aufweist, die mit komplementären Mitteln (2b) zusammenwirken, die auf dem Zusatzkörper (2) vorgesehen sind.

6. Schwimmbecken mit Wänden, die aus einer Vielzahl von modularen Platten (100) gemäß einem der vorhergehenden Ansprüche gebildet sind, wobei die Innenflächen der Wände eine Abweichung von weniger als 1 mm in Bezug auf ihre Mittelebenen aufweisen.

## Claims

1. A modular panel (100) made of plastic material for manufacturing pool walls, comprising:
• a generally rectangular main body (1) of which a first surface (1a) is intended for being oriented towards the inside of the pool, the lengths of the main body (1) defining a reference plane (P);
• a complementary body (2) capable of being attached to a second surface (1b) of the main body (1) and defining a hollow column (2a) intended for receiving concrete;
the panel (100) being **characterised in that** the first surface (1a) has an initial convex transverse curve on the width of the main body (1) in a plastic injection mould, the maximum amplitude of the transverse curve relative to the reference plane (P) being selected to compensate for all or part of the deformations that occur between the removal from the mould and the setting of the concrete, in the transverse and longitudinal directions.

2. A modular panel (100) according to the preceding claim, wherein the maximum amplitude of the initial convex transverse curve ranges from 0.2 to 0.7% of the width of the main body (1).

3. A modular panel (100) according to one of the preceding claims, wherein the first surface (1a) has a null initial longitudinal curve along the length of the main body (1), in the plastic injection mould or immediately after the removal thereof from the injection mould.

4. A modular panel (100) according to one of the preceding claims, wherein the main body (1) comprises longitudinal peripheral wings (1c) provided with fastening members (1d) for assembling the modular panel (100) with other identical panels.

5. A modular panel (100) according to one of the preceding claims, wherein the main body (1) comprises locking means (1g) which cooperate with complementary means (2b) included on the complementary body (2).

6. A swimming pool comprising walls comprising a plurality of modular panels (100) according to one of the preceding claims, the inner faces of the walls having a deviation, with respect to their median planes, of less than 1mm.
